# EUROPÄISCHE PATENTANMELDUNG

(11) **EP 0 839 733 A1**
(43) Veröffentlichungstag der Anmeldung: **06.05.1998**
(21) Anmeldenummer: 96810658.3
(22) Anmeldetag: 02.10.1996
(51) Int. Cl.: B65D 33/16

(54) **Beutelverschluss**

(71) Anmelder: Elag Verpackungen AG, 3422 Kirchberg (CH)
(72) Erfinder: Elsaesser, Robert St., 6300 Zug (CH)
(74) Vertreter: BOVARD AG - Patentanwälte

(57) **Zusammenfassung**

Der Beutelverschluss (1) ist für durch Aufreissen oder Aufschneiden geöffnete Verpackungsbeutel bestimmt. Er enthält einen in der Öffnung des Verpackungsbeutels anzubringenden Kragen (2) und einen Deckel (3). Dank des Schlitzes (5) kann der Kragen radial zusammengedrückt und so den Abmessungen der Öffnung des Verpackungsbeutels angepasst werden. Durch Laschen (15) ist der Beutelverschluss in der Öffnung des Verpackungsbeutels wegnehmbar zu befestigen.

Gemäss einer alternativen Ausführungsart ist der Kragen konisch ausgebildet. Er kann so weit in die Beutelöffnung geschoben werden, bis diese an der Aussenoberfläche des Kragens anliegt. Auch dadurch ist die Anpassbarkeit an einen gewissen Grössenbereich von Verpackungsbeuteln gewährleistet.

## Beschreibung

Die Erfindung betrifft einen Beutelverschluss für eine durch Aufreissen oder Aufschneiden eines Verpackungsbeutels entstandene Öffnung, enthaltend einen in der Öffnung des Verpackungsbeutels anzubringenden Kragen und ein Verschlusselement.

Es existieren vielerlei beutelförmige Verkaufsverpackungen, die zum Entnehmen des Inhalts aufgeschnitten oder aufgerissen werden. Wird nur ein Teil des Inhalts entnommen oder soll der Beutel nach Entnahme des gesamten Inhalts einer anderen Verwendung zugeführt werden, besteht der Wunsch, den Beutel wieder zu verschliessen.

Aus dem Stand der Technik sind verschiedene Beutelverschlüsse bekannt. So weist zum Beispiel bei der Verkaufsverpackung gemäss DE A1 43 36 377 das untere Ende eines beutelförmigen Behältnisses eine Öffnung auf, in bzw. an der ein Aufnahmering eingesetzt bzw. ausgebildet ist und die Öffnung lässt sich durch ein Abschlusselement sicher verschliessen. Die EP A1 0 401 494 betrifft einen Sack für die Abfallbeseitigung, bestehend aus einem nach unten geschlossenen, flexiblen Beutelteil, einem steifen Sackkragen, der das obere Ende des flexiblen Beutelteils umschliesst und mit diesem fest verbunden ist, und aus einem Deckel, mit dem der Beutelteil im Bereich des Sackkragens abzudichten ist. In der DE A1 31 49 540 ist ein wiederverschliessbarer Aufreissverschluss für Verpackungsbeutel offenbart, bei denen wenigstens eine Schicht aus siegelfähigem Material besteht. Der Verschluss besteht aus einem am Beutel durch Versiegelung befestigten ringförmigen Kragen und einem Deckel zum Verschliessen der Öffnung im Kragen.

Alle erwähnten Beutelverschlüsse sind entweder für eine bestimmte Grösse eins Beutels bzw. Sackes konzipiert, oder mit diesem unlösbar verbunden.

Es ist daher Aufgabe der vorliegenden Erfindung, einen mehrfach verwendbaren Beutelverschluss zu schaffen, der einfach und kostengünstig herzustellen ist, der einfach an einem geöffneten Verpackungsbeutel anzubringen und auch wieder zu entfernen ist und der für Verpackungsbeutel mit verschiedenen Abmessungen verwendbar ist.

Diese Aufgabe wird erfindungsgemäss bei einem Beutelverschluss der eingangs genannten Art dadurch gelöst, dass der Kragen Mittel zum Verändern seines Durchmessers oder einen konischen Bereich besitzt und dass der Kragen Halteelemente aufweist, um diesen in der Öffnung des Verpackungsbeutels festzuhalten.

Der erfindungsgemässe Beutelverschluss weist gegenüber den bekannten Verschlüssen folgende Vorteile auf: Er ist nach dem Aufreissen oder Aufschneiden eines - in einem gewissen Grössenbereich - beliebigen Verpackungsbeutels leicht anbringbar. Nach der vollständigen Entleerung des Verpackungsbeutels kann der Beutelverschluss leicht entfernt und wiederverwendet werden.

Gemäss einer besonderen Ausführungsart der Erfindung besteht der Beutelverschluss aus Kunststoff. Dadurch lässt er sich einfach und kostengünstig, beispielsweise mittels Spritzgiess-Verfahrens, einstückig herstellen. Dabei kann das Verschlusselement ein mit dem Kragen durch ein Filmscharnier verbundener Deckel sein.

Damit der Deckel in seiner geschlossenen Stellung arretiert werden kann, ist nach einer weiteren Ausführungsart der Erfindung vorgesehen, dass am Deckel ein Haltezapfen angeordnet ist, der bei geschlossenem Deckel in eine Öffnung greift, die in einer am Kragen angeordneten Lasche vorhanden ist. Statt dessen kann aber auch das Scharnier als Schnappscharnier ausgebildet sein, oder am Deckel kann ein Haken vorgesehen sein, der bei geschlossenem Deckel eine nach aussen vorspringende Nase am Kragen übergreift.

Die Mittel zum Verändern des Durchmessers des Kragens bestehen beispielsweise aus einem in diesem vorhandenen axialen Schlitz, der es erlaubt, den Kragen nach Art eines Federringes radial zu verformen.

Die Halteelemente können aus Befestigungslaschen bestehen, an denen Fixierzapfen so angeordnet sind, dass diese beim Umbiegen der Befestigungslaschen in im Kragen angeordnete Aufnahmeöffnungen passen. Diese Befestigungslaschen können mittels Filmscharnieren am Kragen befestigt sein.

Wenn der Kragen einen konisch ausgebildeten Bereich enthält, können die Halteelemente aus im Abstand voneinander angeordneten Umfangsrillen bestehen, in welche ein elastischer Ring, beispielsweise ein Gummiring, unter Zwischenlage des Verpackungsbeutels einlegbar ist.

Schliesslich kann bei allen Ausführungsarten ein Tragbügel vorgesehen sein, welcher zum Tragen des Beutelverschlusses mitsamt daran befestigtem Beutel dient.

Im folgenden werden konkrete Ausführungsbeispiele der Erfindung anhand der beiliegenden Zeichnungen erläutert. Dabei zeigen:
Fig. 1 ein erstes Ausführungsbeispiel des Beutelverschlusses in perspektivischer Ansicht
Fig. 2 das erste Ausführungsbeispiel im Grundriss
Fig. 3 das erste Ausführungsbeispiel im Aufriss
Fig. 4 eine Schnittansicht gemäss der Linie 4 - 4 in Fig. 2
Fig. 5 eine Schnittansicht gemäss der Linie 5 - 5 in Fig. 2
Fig. 6 ein Ausschnitt eines zweiten Ausführungsbeispiels in perspektivischer Ansicht
Fig. 7 ein drittes Ausführungsbeispiel in Schnittansicht.
Fig. 8 eine Ansicht analog Fig. 3 eines vierten Ausführungsbeispiels.

Der in Fig. 1 perspektivisch dargestellte Beutelverschluss 1 kann aus einem Kunststoff bestehen und beispielsweise durch Spritzgiessen einstückig hergestellt sein. Er besteht aus einem Kragen 2, mit dem ein Deckel 3 mittels eines Deckelscharniers 4 gelenkig verbunden ist. Das Deckelscharnier 4 kann in Form eines Filmscharniers ausgeführt sein.

Der Kragen 2 weist an seiner dem Deckel 3 gegenüberliegenden Seite einen axialen Schlitz 5 auf. In den an beide Seiten des Schlitzes 5 grenzen Bereichen 6 bis 9 ist die Wandstärke des Kragens reduziert. Die Reduktionen der Wandstärke sind so gestaltet, dass in einem oberen Bereich 6 der Aussendurchmesser des Kragens verkleinert und in einem diesem axial benachbarten unteren Bereich 7 der Innendurchmesser vergrössert ist. Dadurch entsteht zwischen den Bereichen 6 und 7 eine Versetzung 10. Auf der anderen Seite des Schlitzes 5 sind die Bereich 8 und 9 in ähnlicher Weise versetzt, jedoch ist hier beim oberen Bereich 8 der Innendurchmesser des Kragens vergrössert und beim unteren Bereich 9 der Aussendurchmesser verkleinert. Zusätzlich weist der Kragen auf dieser Seite seines axialen Schlitzes 5 einen in Umfangsrichtung verlaufenden Schlitz 11 auf, welcher die Bereiche 8 und 9 in zwei Zungen 12, 13 trennt, wie besonders deutlich in Fig. 5 zu sehen ist. Wird nun der Kragen in radialer Richtung zusammengedrückt, um den Beutelverschluss in einen geöffneten Beutel einzuführen, schiebt sich die Zunge 12 über die Aussenseite des Bereiches 6 und die Zunge 13 gleitet der inneren Seite des Bereiches 7 entlang. Anschrägungen 14 an den Enden der Zungen helfen mit, die Zungen auf die entsprechenden Seiten der Bereiche 6, 7 zu lenken. Somit werden beim Zusammendrücken des Kragens die Stellen beiderseits des Schlitzes 5 gleichsam miteinander verschränkt und es wird verhindert, dass sie sich in radialer oder axialer Richtung voneinander entfernen. Dadurch wird das Einführen des Beutelverschlusses in den Beutel erleichtert.

Wird der in zusammengedrücktem Zustand in das offene Ende eines Beutels eingeführte Kragen losgelassen, federt er nach aussen zurück und legt sich dabei an die Innenseite der Beutelöffnung. Auf diese Weise passt sich der Beutelverschluss automatisch an Verpackungsbeutel verschiedener Grösse an. Um ihn in dieser Position zu fixieren, weist der Kragen an seinem Umfang verteilt angeordnete Befestigungslaschen 15 auf. Letztere sind, wie in Fig. 4 dargestellt, mittels eines Filmscharniers 16 mit dem Kragen verbunden und besitzen einen nach unten weisenden Fixierzapfen 17. Wird die Befestigungslasche um das Scharnier 16 nach unten umgelegt, durchsticht der Fixierzapfen 17 das Material des Verpackungsbeutels und dringt in eine im Kragen angeordnete Aufnahmeöffnung 18 ein. Damit der Fixierzapfen sicher in der Aufnahmeöffnung verbleibt, ist er, wie insbesondere Fig. 4 zeigt, etwas hinterschnitten. In einer anderen, nicht dargestellten Variante könnte der Fixierzapfen stumpf ausgebildet sein, derart dass er das Beutelmaterial nicht durchsticht, sondern in die Aufnahmeöffnung hinein zieht. Bei entsprechender Dimensionierung des Durchmessers der Aufnahmeöffnung wird der Fixierzapfen mit dem ihn umgebenden Beutelmaterial in der Aufnahmeöffnung festgeklemmt, so dass unter Umständen auf eine hinterschnittene Gestaltung des Fixierzapfens verzichtet werden kann.

Um den Deckel 3 in seiner geschlossenen Position festzuhalten, weist dieser im Bereich des Scharniers 4 einen Haltezapfen 19 auf, der in eine Öffnung 20 passt, die in einer vom Kragen vorstehenden Lasche 21 angeordnet ist. Statt dessen könnte aber auch das Scharnier 4 des Deckels 3 als Schnappscharnier ausgebildet sein. Zum leichteren Öffnen weist der Deckel an seinem dem Scharnier gegenüberliegenden Rand eine Griffleiste 22 auf.

Fig. 6 zeigt eine andere, etwas einfachere Art der Gestaltung des Kragens im Bereich des Schlitzes 5. Anstelle der Bereiche 6 bis 9 sind hier nur ein Bereich 31 mit reduziertem Aussendurchmesser und ein Bereich 32 mit vergrössertem Innendurchmesser des Kragens vorgesehen, welche Bereiche bei zusammengedrücktem Kragen so aufeinander liegen, dass die Summe ihrer Wandstärken in etwa der Wandstärke des Kragens in seinen übrigen Bereichen entspricht. Anstelle der Versetzung 10 und des Schlitzes 11 ist im Bereich 31 eine in Umfangsrichtung verlaufende Nut 33 und im Bereich 32 eine entsprechende Rippe 34 vorgesehen. Die Wirkung dieser Ausführungsart beim Zusammendrücken des Kragens ist ähnlich wie bei der im Zusammenhang mit Fig. 1 beschriebenen Verschränkung, nämlich, dass die gegeneinander bewegten Teile des Kragens gegenseitig so geführt werden, dass sie sich nicht in radialer oder insbesondere in axialer Richtung voneinander entfernen.

In den Figuren 7 und 8 sind weitere Ausführungsbeispiele des Beutelverschlusses dargestellt. Für Teile, die gleich benannt sind wie die entsprechenden Teile des ersten Ausführungsbeispiels, sind dieselben Bezugszeichen mit einem angefügten ' (Fig. 7) bzw. '' (Fig. 8) verwendet. Auch diese beiden Ausführungsarten weisen einen Kragen 2' bzw. 2'' auf, mit dem ein Deckel 3' bzw. 3'' über ein Scharnier 4', 4'' verbunden ist. Im Gegensatz zum Ausführungsbeispiel nach den Figuren 1 bis 6 weist aber dieser Kragen 2', 2'' keinen Schlitz 5 auf, sondern bildet einen geschlossenen Ring.

Im Ausführungsbeispiel nach Fig. 7 ist das Scharnier 4', wie durch den Federstreifen 4'a angedeutet, als Schnappscharnier ausgebildet. Zwecks Anpassung an die Grösse der zu verschliessenden Beutelöffnung ist der Kragen 2' in einem Bereich 27 konisch ausgebildet. Dadurch kann er einfach so weit in den Verpackungsbeutel 23 hinein geschoben werden, bis dessen Öffnungsrand 24 an der Aussenoberfläche des Kragens 2' anliegt. Um ihn in dieser Position zu fixieren, weist der Kragen 2' mehrere in axialem Abstand voneinander angeordnete Umfangsrillen 25 auf. Ein elastischer Haltering 26, beispielsweise aus Gummi, drückt das Material des Verpackungsbeutels 23 in eine der Umfangsrillen und hält so den Beutelverschluss im Verpackungsbeutel fest.

Das Ausführungsbeispiel nach Fig. 8 weist ebenfalls einen konischen Kragen 2'' auf. Die Befestigung des Verschlusses in der Beutelöffnung erfolgt aber hier gleich wie bei den in Fig. 1 bis 6 gezeigten Beispielen, das heisst mittels Befestigungslaschen 15 und Fixierzapfen 17. Im Unterschied zu Fig. 1 bis 6 sind hier die Befestigungslaschen etwas länger ausgebildet, damit sie auch den Rand einer Beutelöffnung erfassen können, in den der Beutelverschluss aufgrund der Konizität des Kragens 2'' nur teilweise eingeführt werden kann. In Figur 8 sind nur die Aufnahmeöffnungen 18'' sichtbar. Zum Festhalten des Deckels 3'' in seiner geschlossenen Position ist bei dieser Ausführungsart am Deckel ein Haken 28 angespritzt, der bei geschlossenem Deckel eine nach aussen vorspringende Nase 30 am Kragen 2'' übergreift. Diese beiden Elemente 28 und 29 können am Rand des Deckels und des Kragens auch umlaufend ausgebildet sein. Diese Lösung hat den Vorteil, dass der Deckel dichtend schliesst. Die beiden letztgenannten Arten des Festhaltens des geschlossenen Deckels können auch bei dem in Fig. 7 gezeigten Ausführungsbeispiel verwendet werden, weil sich auch dort der obere Durchmesser des Kragens nicht verändern kann.

Schliesslich weist das Beispiel gemäss Fig. 8 noch einen Tragbügel 30 auf, welcher zum Tragen des Beutelverschlusses mitsamt daran befestigtem Beutel dient. Ein solcher Tragbügel kann bei allen gezeigten Ausführungsbeispielen vorgesehen werden.

Obwohl der Beutelverschluss und insbesondere der Kragen in den Figuren 1, 2 und 6 kreisrund dargestellt ist, ist die Erfindung nicht darauf beschränkt. Vielmehr kann der Kragen, und natürlich auch der Deckel, jede beliebige Gestalt aufweisen und beispielsweise die Form eines Polygons mit drei oder mehr Ecken haben.

## Patentansprüche

1. Beutelverschluss für eine durch Aufreissen oder Aufschneiden eines Verpackungsbeutels entstandene Öffnung, enthaltend einen in der Öffnung des Verpackungsbeutels anzubringenden Kragen (2; 2'; 2'') und ein Verschlusselement (3; 3'; 3''), dadurch gekennzeichnet, dass der Kragen Mittel (5) zum Verändern seines Durchmessers oder einen konischen Bereich (27) besitzt und dass der Kragen Halteelemente (15, 17, 18; 18''; 25, 26) aufweist, um diesen in der Öffnung des Verpackungsbeutels (23) festzuhalten.

2. Beutelverschluss nach Anspruch 1, dadurch gekennzeichnet, dass er aus Kunststoff besteht.

3. Beutelverschluss nach Anspruch 2, dadurch gekennzeichnet, dass er einstückig durch Spritzgiessen hergestellt ist.

4. Beutelverschluss nach einem der Ansprüche 1 bis 3, dadurch gekennzeichnet, dass das Verschlusselement ein mittels eines Scharniers (4; 4'; 4'') mit dem Kragen verbundener Deckel (3; 3'; 3'') ist.

5. Beutelverschluss nach Anspruch 4, dadurch gekennzeichnet, dass das Scharnier als Filmscharnier (4; 4', 4'') ausgebildet ist.

6. Beutelverschluss nach Anspruch 4 oder 5, dadurch gekennzeichnet, dass zum Festhalten des Deckels in seiner geschlossenen Position an diesem ein Haltezapfen (19) angeordnet ist, der bei geschlossenem Deckel in eine Öffnung (20) greift, die in einer am Kragen (2) angeordneten Lasche (21) vorhanden ist.

7. Beutelverschluss nach Anspruch 4 oder 5, dadurch gekennzeichnet, dass der Deckel zum Festhalten in seiner geschlossenen Position ein Schnappscharnier (4', 4'a) aufweist.

8. Beutelverschluss nach Anspruch 4 oder 5, dadurch gekennzeichnet, dass der Deckel zum Festhalten in seiner geschlossenen Position ein hakenartiges Element (28) aufweist, das bei geschlossenem Deckel mit einem am Kragen vorgesehenem nasenartigen Element (29) im Eingriff steht.

9. Beutelverschluss nach einem der Ansprüche 1 bis 8, dadurch gekennzeichnet, dass die Halteelemente aus Befestigungslaschen (15) bestehen, an denen Fixierzapfen (17) so angeordnet sind, dass diese beim Umbiegen der Befestigungslaschen in im Kragen angeordnete Aufnahmeöffnungen (18; 18'') passen.

10. Beutelverschluss nach Anspruch 9, dadurch gekennzeichnet, dass die Befestigungslaschen (15) mittels Filmscharnieren (16) am Kragen (2) befestigt sind.

11. Beutelverschluss nach einem der Ansprüche 1 bis 10, dadurch gekennzeichnet, dass der Kragen (2) als zylindrischer Ring ausgebildet ist und die Mittel zum Verändern seines Durchmessers aus einem im Kragen vorhandenen axialen Schlitz (5) bestehen, der es erlaubt, den Kragen nach Art eines Federringes radial zu verformen.

12. Beutelverschluss nach Anspruch 11, dadurch gekennzeichnet, dass der Kragen mindestens auf einer Seite des axialen Schlitzes (5) einen in Umfangsrichtung verlaufenden Schlitz (11) aufweist, durch welchen am Kragen zwei Zungen (12, 13) gebildet sind, die es ermöglichen, beim radialen Verformen des Kragens den auf der anderen Seite des Schlitzes liegenden Bereich zwischen sich aufzunehmen (Fig. 2).

13. Beutelverschluss nach Anspruch 11, dadurch gekennzeichnet, dass der Kragen auf einer Seite des axialen Schlitzes (5) einen Bereich (31) mit einer in Umfangsrichtung verlaufenden Nut (33) und auf der gegenüberliegenden Seite des Schlitzes einen Bereich (32) mit einer in Umfangsrichtung verlaufenden Rippe (34) aufweist, derart dass die Rippe beim radialen Verformen des Kragens in der Nut geführt wird (Fig. 6).

14. Beutelverschluss nach einem der Ansprüche 1 bis 8, dessen Kragen (2') einen konischen Bereich (27) aufweist, dadurch gekennzeichnet, dass die Halteelemente aus im Abstand voneinander angeordneten Umfangsrillen (25) bestehen, in welche ein elastischer Ring (26), beispielsweise ein Gummiring, unter Zwischenlage des Verpackungsbeutels (23) einlegbar ist.

15. Beutelverschluss nach einem der Ansprüche 1 bis 14, dadurch gekennzeichnet, dass er einen Tragbügel (30) aufweist.
